# EUROPÄISCHE PATENTSCHRIFT

(11) **EP 0 130 403 B1**
(45) Veröffentlichungstag und Bekanntmachung des Hinweises auf die Patenterteilung: **18.05.1988**
(21) Anmeldenummer: 84106412.4
(22) Anmeldetag: 05.06.1984
(51) Int. Cl.: H01T 1/14, H01T 4/06

(54) **Überspannungsableitermagazin zum Einstecken in Anschlussleisten der Fernmeldetechnik**
Arrester holder to be inserted into connector rails per tele-communication
Support d'éclateurs à introduire dans des rails de connexion pour la télécommunication

(30) Priorität: 01.07.1983 DE 3323687
(43) Veröffentlichungstag der Anmeldung: 09.01.1985
(73) Patentinhaber: KRONE Aktiengesellschaft, D-14167 Berlin (DE)
(72) Erfinder: Achtnig, Peter, D-1000 Berlin 45 (DE); Hegner, Gunter, D-1000 Berlin 27 (DE)

(56) Entgegenhaltungen:
- DE-A- 1 929 845
- DE-A- 3 146 787
- US-A- 4 069 509

## Beschreibung

Die Erfindung bezieht sich auf ein Überspannungsableitermagazin zum Einstecken in Anschlußleisten der Fernmeldetechnik gemäß dem Oberbegriff des Anspruches 1 oder des nebengeordneten Anspruches 2.

Ein Uberspannungsableitermagazin der gattungsgemäßen Art ist aus der DE-A-3 014 796 bekannt. Dieses dient zur Sicherung der angeschlossenen Fernmeldeleitungen gegen Überspannungen. Im Falle von Überspannungen entsteht in der jeweils beanspruchten Gasfunkenstrecke des Ableiters ein Lichtbogen, der zu einem Temperaturanstieg führt. Diese erhöhte Temperatur zerstört den Ableiter und bewirkt eine starke Beschädigung des Überspannungsableitermagazines.

Zum Wärmeschutz der Überspannungsableiter ist es aus der DE-A-2 555 794 und aus der DE-A-2 428 266 bekannt, eine an der Stirnseite des Ableiters aufliegende Lotpille zu verwenden, die bei hohen Temperaturen wegschmilzt und bei deren Wegschmelzen der Überspannungsstrom durch Kurzschließen des Ableiters auf das Erdpotential geleitet wird.

Es ist ferner aus der DE-A-1 929 845 eine Halterung zur Aufnahme von Überspannungsableitern zur Verwendung in Trenn- und Schaltleisten von Verteileranlagen der Fernmeldetechnik bekannt, wobei als Wärmeschutz ein mit einem L-förmigen Schenkel versehenes Metallgehäuse vorgesehen ist, dessen L-förmiger Schenkel eine Lotpille gegen den Überspannungsableiter drückt und am freien Ende einen Schaltkontakt zum Kurzschließen des Ableiters auf das Erdpotential aufweist.

In allen Fällen ist der Wärmeschutz für die Überspannungsableiter jedoch integriertes Bauteil des Überspannungsableitermagazins.

Der Erfindung liegt von daher die Aufgabe zugrunde, ein Überspannungsableitermagazin der gattungsgemäßen Art nachträglich mit einem Wärmeschutz für die eingebauten Überspannungsableiter zu versehen, ohne daß das Magazin selbst bautechnisch verändert werden muß.

Die Lösung dieser Aufgabe ergibt sich aus den kennzeichnenden Merkmalen des Anspruches 1 für Zweiwege-Ableiter und des nebengeordneten Anspruches 2 für knopfförmige Ableiter. Im_{'} Überspannungsfall überbrückt die S- bzw. L-förmige Bügelfeder nach dem Wegschmelzen der Lotpille die beiden Kontakte der Ableiter, wodurch der in der Gasfunkenstrecke des jeweiligen Ableiters gebildete Lichtbogen kurzgeschlossen wird und der Überstrom über das Erdpotential abfließen kann. Eine Beschädigung des Ableiters und des Magazines wird hierdurch vermieden. Die erfindungsgemäßen Bügelfedern werden in die bereits vorhandenen Überspannungsableitermagazine der gattungsgemäßen Bauart nachträglich eingesteckt und sind austauschbar.

Weitere vorteilhafte Ausgestaltung der Erfindung ergeben sich aus den Unteransprüchen.

Die Erfindung ist nachfolgend anhand von zwei in den Zeichnungen dargestellten Ausführungsbeispielen und anhand des diesen zugeordneten Standes der Technik näher erläutert. Es zeigen:
Fig. 1 einen Schnitt durch den oberen Teil des Überspannungsableitermagazines mit eingebautem Zweiwegeableiter und mit zwei S-förmigen Bügelfedern,
Fig 1 A eine Draufsicht auf einen Teilbereich des Überspannungsableitermagazines gem. Fig 1,
Fig. 2 einen Schnitt durch den oberen Teil eines Überspannungsableitermagazines mit zwei eingebauten knopfförmigen Ableitern und mit zwei L-förmigen Bügelfedern,
Fig. 2 A eine Draufsicht auf einen Teilbereich des Überspannungsableitermagazines gem. Fig. 2,
Fig. 3 einen Schnitt durch das bekannte Überspannungsableitermagazin für knopfförmige Ableiter gem. den Figuren 2 und 2 A und
Fig. 4 einen Schnitt durch das bekannte Überspannungsableitermagazin für Zweiwegeableiter gem. den Figuren 1 und 1 A.

Die in den Figuren 3 und 4 dargestellten bekannten Überspannungsableitermagazine 3 sind zum Einstecken in nicht dargestellte Anschlußleisten mit einem löt-, schraub- und abisolierfreien Kontaktierungssystem vorgesehen. Die Überspannungsableitermagazine 3 dienen zum Schutz der a- und b-Adern eines Fernmeldekabels gegen Überspannungen.

In der Fig. 4 ist das Überspannungsableitermagazin 3 in der ersten Ausführungsform dargestellt, welches quer zur Magazinlängsachse und parallel zueinander angeordnete Zweiwegableiter 13 enthält, wobei jeder Zweiwegeableiter 13 mit seinen Anschlußbeinen 13a und 13c in Kontakte 15b von Kontaktfedern 15 eingesteckt ist. Das mittlere Anschlußbein 13b ist in den Erdkontakt 14a eingesteckt.

Im Überspannungsfall entsteht zwischen den Polen 16a und 16b der einen Gasfunkenstrecke bzw. den Polen 16c und 16b der anderen Gasfunkenstrecke des Zweiwegeableiters 13 ein Lichtbogen, der zu einem Temperaturanstieg führt. Die erhöhte Temperatur zerstört den Zweiwegeableiter 13 und führt zu einer starken Beschädigung des Überspannungsableitermagazines 3.

Um diese Beschädigungen zu verhindern, sind gem. den Figuren 1 und 1 A in das Uberspannungsableitermagazin 3 S-förmige Bügelfedern 1 von oben eingesteckt, die an ihrem Schenkel 1a eine Lotpille 10 sowie einen Schaltkontakt 11 und an ihrem anderen Schenkel 1b eine Rasteinrichtung 12 aufweisen. Diese besitzt zwei Federzungen 12a, die unter den Zweiwegeableiter 13 greifen. Durch diese Rast-und Federwirkung wird die S-förmige Bügelfeder 1 im Überspannungsableitermagazin 3 gehalten.

Die am Schenkel 1a vorgesehene Lotpille 10 kann entweder an diesen angenietet oder zwischen Schenkel 1a und Zweiwegeableiter 13 eingeklemmt werden. Das Einklemmen der Lotpille 10 hat den Vorteil, daß bei deren Wegschmelzen lediglich die Lotpille 10 und nicht die S-förmige Bügelfeder 1 ausgetauscht werden muß. Im eingebauten Zustand der S-förmigen Bügelfeder 1 liegt die Lotpille 10, wie es in Fig. 1 A dargestellt ist, am Außendurchmesser des Zweiwegeableiters 13 an, wodurch der Schaltkontakt 11 zu dem mit dem Erdpotential 14 verbundenen Pol 16b des Zweiwegeableiters 13 auf Abstand gehalten wird.

Im Überspanungsfall überbrückt nach dem Wegschmelzen der Lotpille 10 die S-förmige Bügelfeder 1 die Pole 16a und 16b bzw. 16b und 16c. Hierdurch wird der in der Gasfunkenstrecke des Zweigewegeableiters 13 gebildete Lichtbogen kurzgeschlossen, so daß der Überstrom über den Erdkontakt 14 a an das Erdpotential 14 abfließen kann. Beschädigungen des Zweiwegeableiters 13 und des Überspannungsableitermagazines 3 werden durch diesen Vorgang vermieden.

Im zweiten Ausführungsbeispiel des Überspannungsableitermagazines 3 sind gem. Fig. 3 anstelle der Zweiwegeableiter 13 des ersten Ausführungsbeispieles knopfförmige Ableiter 23 der Bauformen 6 x 6 oder 6 x 8 in das Überspannungsableitermagazin 3 eingesetzt. Diese sind gem. den Figuren 2 und 2 A ebenfalls mit einem Wärmeschutz versehen, der hier als L-förmige Bügelfeder 2 ausgebildet ist, die ebenfalls nachträglich in das Überspannungsableitermagazin 3 einsteckbar ist.

Die knopfförmigen Ableiter 23 werden, wie es in Fig. 3 dargestellt ist, über einen Kontakt 25b einer Kontaktfeder 25 kontaktiert. Der Kontakt 25b besitzt eine Öffnung 25a, in welche die Federzunge 22 der am Schenkel 2b der L-förmigen Bügelfeder 2 vorgesehenen Rasteinrichtung 22 einrastet. Entsprechend der S-förmigen Bügelfeder 1 des ersten Ausführungsbeispieles wird auch die L-förmige Bügelfeder 2 des zweiten Ausführungsbeispiels mittels Rast- und Federwirkung im Überspannungsableitermagazin 3 gehalten.

Auch die am Schenkel 2a vorgesehene Lotpille 20 liegt, wie es in Fig. 2 A gezeigt ist, im eingebauten Zustand der L-förmigen Bügelfeder 2 am Außendurchmesser des knopfförmigen Ableiters 23 an, wodurch der Schaltkontakt 21 zum Erdpotential 24 auf Abstand gehalten wird. Auch hier schmilzt bei länger anhaltendem Überstrom und bei Erwärmung des knopfförmigen Ableiters 23 die Lotpille 20, wodurch der Schaltkontakt 21 mit dem Erdpotential 24 verbunden wird. Somit ist ein Kurzschluß zwischen den Polen 26a und 26b des knopfförmigen Ableiters hergestellt. Die Überspannung kann somit keine Beschädigungen des knopfförmigen Ableiters 23 und des Überspannungsableitermagazines 3 bewirken.

## Patentansprüche

1. Überspannungsableitermagazin zum Einstecken in Anschlußleisten der Fernmeldetechnik, aus einem Gehäuse (3) aus Isolierstoff und aus zylindrischen Zweiwege-Ableitern (13), deren Zylinderachsen quer zur Längsachse des Gehäuses (3) verlaufen und die parallel zueinander von oben in das Gehäuse (3) eingesetzt sind und deren zwei Gasfunkenstrecken zwischen einer mittleren und zwei äußeren Polplatten (16b bzw. 16a, 16c) ausgebildet sind, die parallel zu den Seitenwänden des Gehäuses (3) angeordnet und mittels Anschlußbeinen (13b; 13a, J3c) in einen mittleren Erdkontakt (14a) bzw. in äußere Anschlußkontakte (15b) des Magazins eingesteckt sind,
dadurch gekennzeichnet,
daß als Einrichtung zum Wärmeschutz für jede Gasfunkenstrecke des Zweiwege-Ableiters (13) eine S-förmige Bügelfeder (1) nachträglich von oben mit ihrem einen Schenkel (1b) zwischen eine äußere Polplatte (16a, 16c) und die Seitenwand des Gehäuses (3) eingesteckt ist, daß der eingesteckte Schenkel (1 b) drei Abstützstellen aufweist, deren äußere sich an der Seitenwand des Gehäuses (3) und deren mittlere sich an der äußere Polplatte (16a, 16c) des Ableiters (13) abstützen, daß die mittlere Abstützstelle eine Rasteinrichtung (12) aus mindestens einer Federzunge (12a) aufweist, die an der unteren Kante der äußeren Polplatte (16a, 16c) einrastet, und daß der oberhalb des Ableiters (13) angeordnete Schenkel (1a) der Bügelfeder (1) eine Lotpille (10) federnd an den zylindrischen Außenmantel des Ableiters (13) andrückt und einen am freien Ende des Schenkels (1a) angebrachten Schaltkontakt (11) aufweist, der der mittleren Polplatte (16b) des Ableiters (13) im Abstand gegenüberliegt.

2. Überspannungsableitermagazin zum Einstecken in Anschlußleisten der Fernmeldetechnik, aus einem Gehäuse (3) aus Isolierstoff und aus Paaren von knopfförmigen Ableitern (23), deren Zylinderachsen quer zur Längsachse des Gehäuses (3) verlaufen und die parallel zueinander von oben in das Gehäuse (3) eingesetzt sind und deren innere Polplatten (26b) an einer mittleren Erdschiene (24) des Magazins anliegen und deren äußere Polplatten (26a) parallel zu den Seitenwänden des Gehäuses (2) angeordnet und von Klemmkontaktfedern (25) beaufschlagt sind, welche die Ableiter (23) mit ihren inneren Polplatten (26b) gegen die mittlere Erdschiene (24) drücken,
dadurch gekennzeichnet,
daß als Einrichtung zum Wärmeschutz für jeden Ableiter (23) eine L-förmige Bügelfeder (2) nachträglich von oben mit ihrem einen Schenkel (2b) zwischen eine Klemmkontaktfeder (25) und die Seitenwand des Gehäuses (3) gesteckt ist, daß der eingesteckte Schenkel (2b) mit einer Abstützstelle gegen die Seitenwand des Gehäuses (3) gedrückt ist und am Ende eine Rasteinrichtung (22) aus mindestens einer Federzunge (22a) aufweist, die in eine Öffnung (25a) der Klemmkontaktfeder (25) eingreift, und daß der oberhalb des Ableiters (23) angeordnete Schenkel (2a) der Bügelfeder (2) eine Lotpille (20) federnd an den zylindrischen Außenmantel des Ableiters (23) andrückt und einen am freien Ende des Schenkels (2a) angebrachten Schaltkontakt (21) aufweist, der der mittleren Erdschiene (24) des Magazins im Abstand gegenüberliegt.

3. Überspannungsableitermagazin nach Anspruch 1 oder 2,
dadurch gekennzeichnet,
daß die Lotpille (10; 20) zwischen dem Ableiter (13; 23) und der Bügelfeder (1; 2) klemmbar gehalten ist.

4. Überspannungsableitermagazin nach Anspruch 1 oder 2,
dadurch gekennzeichnet,
daß die Lotpille (10; 20) durch eine Nietverbindung mit der Bügelfeder (1; 2) fest verbunden ist.

## Claims

1. Overvoltage suppressor magazine to be plugged-in into connector banks of telecommunication systems, comprising a housing of plastic material and cylindrical two-ways suppressors (13), the cylindrical axes of which are arranged laterally to the longitudinal axis of the housing (3) and which are inserted in parallel to each other from above into the housing and the two gas spark gaps of which are formed between a central and two external pole plates (16b or 16a, 16c, resp.) being arranged in parallel to the side walls of the housing (3) and being plugged-in by means of connecting legs (13b; 13a, 13c) into a central earthing contact (14a) or into external connecting contacts (15b) of the magazine,
characterized by
that as device for heat protection of each gas spark gap of the two-ways suppressor (13), an S-shaped clip spring (1) is plugged-in later on from above with one of its legs (1b) between an external pole plate (16a, 16c) and the side wall of the housing, that the plugged-in leg (1 b) exhibits three support positions, the external ones of which resting on the side wall of the housing (3) and the central ones of which resting on the external pole plate (16a, 16c) of the suppressor (13), that the central support position exhibits a locking device (12) of at least one spring tongue (12a) snapping-in at the lower edge of the external pole plate (16a, 16c) , and that the leg (1 a) of the clip spring (1) arranged above the suppressor presses in spring-type manner a solder pill (10) against the cylindrical external jacket of the suppressor and exhibits a switch contact (11) at the free end of the leg (1 a), said switch contact being arranged opposed and spaced to the central pole plate (16b) of the suppressor.

2. Overvoltage suppressor magazine to be plugged-in into connector banks of telecommunication systems, comprising a housing (3) of plastic material and pairs of button-type suppressors, the cylindrical axes of which are arranged laterally to the longitudinal axis of the housing (3) and which are inserted in parallel to each other from above into the housing (3) and the two internal pole plates (26b) of which rest against a central earthing rail (24) of the magazine and the two external pole plates (26a) of which are arranged in parallel to the side walls of the housing (3) and are loaded by clamping contact springs (25) pressing the suppressors (23) with their internal pole plates (26b) against the central earthing rail (24),
characterized by
that as device for heat protection of each suppressor (23), an L-shaped clip spring (2) is plugged-in later on from above with one of its legs (2b) between a clamping contact spring (25) and the side wall of the housing (3), that the plugged-in leg (2b) is pressed with a support position against the side wall of the housing (3) and exhibits a locking device (22) of at least one spring tongue (22a) at its end, said locking device (22) engaging into an opening (25a) of the clamping contact spring (25), and that the leg (2a) of the clip spring (2), arranged above the suppressor presses in spring-type manner a solder pill (20) against the cylindrical external jacket of the suppressor (23) and exhibits a switch contact (21) at the free end of the leg (2a), said switch contact being arranged opposed and spaced to the central earthing rail (24) of the magazine.

3. Overvoltage suppressor magazine according to claims 1 or 2,
characterized by
that the solder pill (10; 20) is held clampable between the suppressor (13; 23) and the clip spring (1; 2).

4. Overvoltage suppressor magazine according to claims 1 or 2,
characterized by
that the solder pill (10; 20) is rigidly connected to the clip spring (1; 2) by a rivet connection.

## Revendications

1. Magasin éclateur-déchargeur à emboîter dans des boîtes à bornes dans la technique des télécommunications, avec un boîtier (3) en matière isolante et des déchargeurs bidirectionnels cylindriques (13) dont les axes sont transversales à l'axe longitudinal du boîtier (3) et qui sont montés dans le boîtier (3) en parallèle du haut, et dont les deux éclateurs à étincelle sont formés entre une joue magnétique médiane et deux joues magnétiques extérieures (16b et 16a, 16c), disposées en parallèle aux parois latérales du boîtier (3) et emboîtées moyennant des branches de raccordement (13b; 13a, 13c) dans un contact de terre (14a) ou dans des contacts extérieurs (15b) du magasin,
caractérisé en ce que,
comme protection thermique pour chaque éclateur à étincelle du déchargeur bidirectionnel (13), un archet (1) en forme de S est enfiché ultérieurement du haut avec une de ses branches (1b) entre une joue magnétique extérieure (16a, 16c) et la paroi latérale du boîtier (3), que la branche (1b) enfichée est munie de trois points d'appui, dont les extérieurs s'appuient à la paroi latérale du boîtier (3) et le point médian sur la joue magnétique extérieure (16a, 16c) du déchargeur (13), que le point médian comprend un dispositif de crantage (12) comprenant au moins une languette élastique (12a) enclenchant sur le bord inférieur de la joue polaire extérieure (16a, 16c) et que la branche (1a) disposée au dessus du déchargeur (13) de l'archet (1) appuie de façon élastique une pastille en plomb (10) sur la gaine extérieure cylindrique du déchargeur (13) et comprend sur l'extrémité libre de la branche (1a) un contact de commutation (11) se trouvant avec un certain écart en face de la joue magnétique médiane (16b) du déchargeur (13).

2. Magasin éclateur-déchargeur à emboîter dans des boîtes à bornes dans la technique des télécommunications, avec un boîtier (3) en matière isolante et des paires de déchargeurs (23) en forme de bouton, dont les axes cylindriques sont transversaux à l'axe longitudinal du boîtier (3) et montés parallèles entre eux du haut dans le boîtier (3) et dont les joues magnétiques (26b) reposent sur un rail de terre (24) médian et dont les joues magnétiques extérieures (26a) sont parallèles aux parois latérales du boîtier (2) et munies de ressorts à contact de serrage (25) qui appuient les déchargeurs (23) avec leurs joues magnétiques intérieures (26b) contre le rail de terre médian (24),
caractérisé en ce que
en tant que dispositif de protection thermique pour chaque déchargeur (23), un archet en forme de L (2) est emboîté ultérieurement d'en haut avec une de ses branches (26) entre un ressort à contact de serrage (25) et la paroi latérale du boîtier (3), que la branche (26) enfichée est appuyée par un point d'appui contre la paroi latérale du boîtier (3) et est munie à l'extrémité d'un dispositif de crantage (22) comprenant au moins une languette élastique (22a) enclenchant dans une ouverture (25a) du ressort à contact de serrage, et que la branche (2c) de l'archet (2) disposée au-dessus du déchargeur (23) appuie une pastille en plomb (20) de façon élastique sur la gaine extérieure cylindrique du déchargeur (23) et comprend sur l'extrémité libre de la branche (2a) un contact de commutation (21) se trouvant avec un certain écart en face du rail de terre médian (24).

3. Magasin éclateur-déchargeur selon la revendication 1 ou 2,
caractérisé en ce que
la pastille en plomb (10; 20) est serrée entre le déchargeur (13; 23) et l'archet (1; 2).

4. Magasin éclateur-déchargeur selon la revendication 1 ou 2,
caractérisé en ce que la pastille en plomb (10; 20) est reliée fermement à l'archet (1; 2) par un assemblage rivé.
